# FASCICULE DE BREVET EUROPEEN

(11) **EP 0 058 610 B1**
(45) Date de publication et mention de la délivrance du brevet: **13.07.1988**
(21) Numéro de dépôt: 82400242.2
(22) Date de dépôt: 10.02.1982
(51) Int. Cl.: F04C 23/00, F04C 29/10, F04F 5/54, F04B 41/06

(54) **Procédé et installation pour la réalisation d'un vide profond mettant en oeuvre une pompe à anneau liquide simple étage**
Verfahren und Einrichtung zum Erreichen eines Hochvakuums mit Gebrauch einer Einstufen-Flüssigkeitsringpumpe
Method and installation for producing a high vacuum using a single-stage liquid-ring pump

(30) Priorité: 13.02.1981 FR 8102929
(43) Date de publication de la demande: 25.08.1982
(73) Titulaire: Laguilharre, Pierre Robert, F-95880 Enghien les Bains (FR)
(72) Inventeur: Laguilharre, Pierre Robert, F-95880 Enghien les Bains (FR)
(74) Mandataire: Kedinger, Jean-Paul

(56) Documents cités:
- FR-A- 875 245
- FR-A- 1 037 582
- FR-A- 1 446 099
- FR-A- 1 451 968
- US-A- 3 007 322
- US-A- 3 642 384

## Description

La présente invention a pour objet une installation selon le préambule de la revendication 1 ou 4.

On sait que les pompes à vide à anneau liquide, simple étage, permettent d'atteindre des taux de compression de 9 environ, sans baisse sensible de la capacité volumétrique. Par contre, des taux de compression plus élevés ne peuvent être obtenus qu'avec une baisse importante de la capacité volumétrique, et partant, du rendement de ces pompes à vide.

Pour remédier à ces inconvénients, il est notamment connu d'utiliser une pompe à anneau liquide, double étage, ou une pompe à anneau liquide, simple étage, associée à un éjecteur à vapeur disposé en amont de cette pompe.

Toutefois, bien que ces dispositifs et installations permettent l'obtention de taux de compression élevés, ils présentent d'autres inconvénients.

Ainsi, dans le cas de l'asociation pompe à vide à anneau liquide simple étage éjecteur de vapeur en amont, la montée en vide est très lente à égalité d'énergie absorbée par rapport à la montée en vide obtenue avec une pompe à vide à anneau liquide double étage. L'énergie absorbée en fonctionnement après montée en vide est également importante.

Dans le cas des pompes à vide à anneau liquide double étage, la montée en vide est plus rapide que dans le cas précédent mais les performances relatives à la rapidité de cette montée en vide restent encore insuffisantes. Cette insuffisance a pour résultat une diminution de travail effectif en particulier dans les installations sous vide nécessitant des montées en vide intermittentes nombreuses. D'autre part, les taux de compression respectifs aux 2 étages sont immuables et ne peuvent subir un changement immédiat qui permettrait une meilleure adaptation soit pendant la montée en vide, soit en marche continue. En outre, il est difficile d'obtenir des jeux axiaux cumulatifs corrects et qui de ce fait se détériorent à la longue avec pour conséquence une baisse de rendement. Enfin, le débit, d'eau du réfrigération de ces pompes ne peut subir de variations séparées importantes ou rapides qui permettraient une amélioration du rendement.

On connaît par ailleurs, d'après le brevet FR-A-1 451 968, un dispositif de pompage à vide poussé qui comprend un éjecteur à air dont l'aspiration est en communication avec l'enceinte où on désire réaliser un vide et dont le refoulement est en communication avec l'aspiration d'une pompe à anneau liquide dont le refoulement est en communication avec l'atmosphère.

On connaît également, d'après le brevet FR-A-1 037 582, une pompe à anneau liquide à deux étages montés en série et ayant des volumes différents. Dans cette pompe, il est prévu de prélever dans l'anneau liquide du deuxième étage, une quantité de liquide telle que, tant que la pompe fonctionne avec un vide peu élevé, le débit du deuxième étage soit interrompu, la totalité de débit passant par le premier étage.

La présente invention concerne une installation , du type de celle définie dans la revendication 1 ou 4.

Pour montrer les avantages apportés par l'installation selon l'invention, nous allons comparer ci-après ses performances à celles d'une pompe à vide à anneau liquide double étage qui est un dispositif des plus employés pour l'obtention de taux de compression élevés.

Il convient tout d'abord de rappeler que la puissance absorbée par une pompe à vide à anneau liquide double étage est donnée par la formule: dans laquelle:
W désigne la puissance absorbée exprimée en watts,
P, désigne la pression absolue à l'aspiration exprimée en Pascals,
V, désigne le volume d'aspiration exprimé en ₘ³/ₛ,
P₂ désigne la pression absolue de refoulement exprimée en Pascals,
P₂/P, désigne le taux de compression, et

a désigne un paramètre dépendant notamment du vide réalisé et des calories évacuées (0,20 en moyenne).

Il est à noter que dans une pompe à vide à anneau liquide double étage, le produit P, V, est une constante et en conséquence la puissance absorbée à chaque étage est proportionnelle au log nép des taux de compression respectifs de chaque étage.

Supposons à titre d'exemple que l'on veuille avec une pompe à vide à anneau liquide double étage, aspirer un volume d'air de 0,055 m³/s sous une pression absolue de 8,333.10³ Pa pour le refouler à la pression atmosphérique (100.10³ Pa) c'est-à-dire avec un taux de compression total de Supposons des taux de compressions égaux à chaque étage, c'est-à-dire √12=3,46 donnant un vide intermédiaire en sortie du premier étage de 28,867.10³ Pₐ.

Le calcul à l'aide de la formule ci-dessus donne une puissance effective absorbée totale de 5700 watts, soit une puissance absorbée de 2850 watts à chaque étage.

Si conformément à la présente invention on substitue au second étage de cette pompe à anneau liquide double étage un éjecteur à jet d'eau dont le fonctionnement est assuré par de l'eau sous pression issue du refoulement d'une pompe centrifuge ayant un rendement de 0,75 environ, il en résultera que pour refouler de 28,867.10³ Pa à 100.10³ Pa, l'èjecteur à jet d'eau devra avoir un débit d'eau d'environ 0,0075 m'/s sous une pression de 275.10³ Pa.

La puissance effective absorbée par l'éjecteur sera environ de 2800 watts, c'est-à-dire sensiblement la puissance effective absorbée par le deuxième étage de la pompe à vide à anneau liquide.

Cependant et conformément à l'invention, il est possible au début de la montée en vide de l'installation, grâce aux moyens prévus à cet effet, de dissocier l'éjecteur à jet de liquide et la pompe à vide à anneau liquide, c'est-à-dire d'empêcher la deuxième unité de coopérer en série avec la première unité, et ainsi de ne réaliser la montée en vide qu'avec le première unité jusqu'à atteindre un vide pouvant être obtenu avec un rendement optimum (généralement proche de 24.10³ Pa). Dans ces conditions et à égalité de puissance absorbée, la montée en vide à l'aide de la première unité de l'installation selon l'invention, est approximativement de 20% plus rapide que la montée en vide au premier étage d'une pompe à vide à anneau liquide à double étage. Une fois le vide d'environ 24.10³ Pa atteint, (vide que nous appellerons par la suite point d'accrochage de l'éjecteur à jet de liquide) et conformément à l'invention, on amène l'éjecteur à jet de liquide à coopérer en série avec la pompe à vide à anneau liquide simple étage et à partir de ce moment, la rapidité de montée en vide et la puissance absorbée rejoignent les caractéristiques de la pompe à anneau liquide double étage.

Ce gain de 20% au niveau de la rapidité de la montée en vide est d'un intérêt évident puisqu'il permet, par rapport aux dispositifs de l'art antérieur, une utilisation effective améliorée de l'installation, ceci étant d'autant plus significatif dans les installations fonctionnant en discontinu est nécessitant par conséquent de fréquentes montées en vide.

Les moyens permettant à la deuxième unité de coopérer ou non en série avec la première unité, comprendront par exemple un dispositif de réglage du débit, tel une vanne, disposé sur l'arrivée en liquide moteur de l'éjecteur à jet de liquide ou sur le conduit de refoulement de la pompe centrifuge. Le réglage du débit à zéro, c'est-à-dire la fermeture de la vanne, correspond à la dissociation des deux unités de l'installation (non coopération en série), alors que l'ouverture de cette vanne revient à associer ces deux étages (coopération en série).

A la place ou de préférence en plus de ce dispositif de réglage du débit, lesdits moyens, peuvent comprendre un dispositif assurant la mise en relation, de préférence automatique, de la pompe centrifuge avec le vide créé par la pompe à vide à anneau liquide, quand ce vide atteint une valeur prédéterminée, cette valeur prédéterminée correspondant au vide optimum pouvant être créé par la première unité seule avec un rendement optimum. Donc, tant que cette valeur n'est pas atteinte, la pompe centrifuge reste désamorcée; pendant la montée en vide de la première unité, l'éjecteur à jet de liquide est donc hors fonctionnement et partant, dissocié du premier étage. Par contre, dès que le vide prédéterminé est atteint, il y a mise en relation de la pompe centrifuge avec le vide créé et donc amorçage de cette dernière et mise en fonctionnement de l'éjecteur à jet de liquide, soit coopération en série de ce dernier avec la première unité.

En outre, le fait de dissocier les deux unités au cours de la montée en vide, c'est-à-dire d'empêcher leur coopération en série, notamment par les moyens qui viennent d'être décrits, permet de limiter la puissance absorbée par l'installation pendant la montée en vide.

Par ailleurs, si le vide désiré peut être obtenu avec un rendement optimum, c'est-à-dire avec un taux de compression relativement faible (inférieur à 9), par la seule mise en oeuvre de la première unité, c'est-à-dire de la pompe à anneau liquide, il est évident qu'il est inutile de faire fonctionner l'éjecteur à jet de liquide; les moyens assurant la mise en relation automatique de la pompe centrifuge avec le vide créé par la pompe à anneau liquide seront alors réglés pour qu'ils soient inopérants à cette valeur du vide. Dans ces conditions, il n'y aura pas amorçage de cette pompe centrifuge et elle restera inopérante.

Il est particulièrement avantageux à ce que lesdits premiers et seconds moyens comprennent une vanne à ouverture ou fermeture instantanée, de préférence automatique, disposée sur le conduit reliant le refoulement de la première unité à l'aspiration de la deuxième unité, un premier clapet anti-retour disposé sur une dérivation débouchant sur l'air libre et raccordée sur ladite conduite en amont de la vanne et un deuxième clapet anti-retour disposé sur une tuyauterie partant de l'aspiration de la première unité et rejoignant l'aspiration de la deuxième unité en aval de la vanne, le premier clapet ne permettant la circulation des fluides que dans le sens allant de la première unité vers l'air libre, le deuxième clapet ne permettant la circulation des fluides que dans le sens allant de l'aspiration de la première unité vers l'aspiration de la deuxième unité, ces deux clapets s'ouvrant quand la vanne se ferme et se fermant quand la vanne s'ouvre.

Cette disposition particulière permet en effet, jusqu'au point d'accrochage, non seulement de dissocier l'éjecteur à jet de liquide de la pompe à anneau liquide, c'est-à-dire d'empêcher leur coopération en série, (résultat produit par la vanne quand elle est fermée), mais encore d'accélérer la montée en vide dans des fortes porportions (environ 30%) avec seulement une légère surpuissance absorbée et ce, par couplage en parallèle des deux unités (résultat produit par les deux clapets anti-retour quand ils sont ouvertes). Par ouverture instantanée de la vanne, les clapets anti-retour se ferment instantanément et les deux unités sont couplées en série.

Conformément à la présente invention, l'éjecteur à jet de liquide peut être du type à mono-tuyère ou du type à multi-tuyères. La ou les tuyères comportent avantageusement des moyens permettant de régler leur diamètre et dans le cas d'un éjecteur à multi-tuyères, ce dernier comporte de préférence des moyens assurant la diminution du nombre desdits tuyères.

Grâce à ces moyens, il est possible d'ajuster la vide au niveau de la deuxième unité à la valeur désirée et de régler la puissance absorbée en fonction de la capacité volumétrique de l'installation, évitant ainsi une surpuissance absorbée inutile.

Avantageusement, la pompe centrifuge est entraînée sur la même ligne d'arbre que celle de la pompe à anneau liquide.

La pompe centrifuge peut en particulier être entraînée par le même arbre que celui de la pompe à anneau liquide.

Selon l'un des nombreux modes de réalisation possibles, la pompe centrifuge est montée en bout de l'arbre de la pompe à anneau liquide, soit directement soit par l'intermédiaire d'un multiplicateur ou d'un variateur de vitesse.

Il est à noter que l'intérieur de la pompe à anneau liquide peut être en relation avec une canalisation d'alimentation en liquide de réfrigération et ce afin d'éviter ou de réduire l'échauffement de ladite pompe à anneau liquide.

Le refoulement de la pompe à anneau liquide sera de préférence relié directement à l'aspiration de l'éjecteur à jet de liquide. Dans ce cas, l'eau de réfrigération de la pompe à anneau liquide qui est refoulée simultanément avec le gaz, est introduite dans l'éjecteur à jet de liquide permettant l'évacuation automatique des calories excédentaires. En outre, comme on le verra ci-après, cette eau refoulée pourra, dans un souci d'économie, être utilisée, après sa sortie de l'éjecteur, en tout ou partie dans la pompe centrifuge.

Par ailleurs, le conduit de refoulement de l'éjecteur à jet de liquide peut déboucher dans un séparateur liquide-gaz comportant des moyens reliés au conduit d'aspiration de la pompe centrifuge et assurant le retour de tout ou partie du liquide receuilli dans le séparateur, vers ladite pompe centrifuge.

Dans un souci d'économie de liquide, le séparateur pourra être constitué par un bac à deux compartiments, l'un alimenté en liquide de réfrigération et relié à la canalisation d'alimentation en liquide de réfrigération, le débit du liquide de refrigération alimentant ledit compartiment étant supérieur à celui du liquide de refrigération dans ladite canalisation d'alimentation, l'autre recevant d'une part, le mélange liquide-gaz issu de l'éjecteur à jet de liquide, et d'autre part, par surverse le trop-plein de l'autre compartiment.

Le niveau de liquide dans le compartiment relié à la pompe à anneau liquide sera de préférence nettement au-dessus du niveau de liquide dans le compartiment recevant le mélange liquide-gaz issude l'éjecteur à jet de liquide.

Selon un autre mode de réalisation, la canalisation d'alimentation en liquide de réfrigération peut être en relation avec une source continue de liquide de réfrigération, comme le réseau de distribution d'eau par exemple. Dans ce cas toutefois, ladite canalisation porte une vanne qui se ferme ou s'ouvre automatiquement respectivement quand la pompe à anneau liquide s'arrête ou se met en marche; de même, le refoulement de la pompe centrifuge pourra porter, en amont du dispositif de réglage du débit, une dérivation constituée par un conduit pourvu d'un diaphragme assurant le passage d'un très faible débit de liquide dans ce conduit. Cette disposition particulière trouve tout son intérêt au cours de la montée en vide quand la pompe centrifuge est en action et que l'arrivée en liquide moteur de l'éjecteur est fermée ou que le conduit de refoulement de la pompe centrifuge est fermé; dans ces conditions, il y a en effet échauffement du liquide de la pompe centrifuge de la dérivation selon l'invention permet l'élimination d'une fraction du liquide échauffé, ce dernier pouvant alors être remplacé par du liquide froid.

Plusieurs modes d'exécution de la présente invention sont décrits ci-après, à titre d'exemples, en référence au dessin annexé dans lequel:
la figure 1 est la représentation schématique en coupe d'une pompe à vide à anneau liquide simple étage;
la figure 2 est la représentation schématique d'un groupe à vide comportant une pompe à vide à anneau liquide monobloc (moteur à flasque- bride), cette dernière et la pompe centrifuge étant montées sur le même arbre moteur; et
la figure 3 est la représentation schématique d'un groupe à vide comportant une pompe à vide à anneau liquide (moteur séparé), cette dernière étant sur double palier à billes et la pompe centrifuge étant en bout d'arbre, ladite pompe à anneau liquide et l'éjecteur pouvant instantanément être couplés en série ou en parallèle.

Une pompe à vide à anneau liquide, simple étage 1 comprend de manière connue en soi, un corps cylindrique 2 partiellement rempli d'eau (ou tout autre liquide peu volatil et de faible viscosité) et dans lequel tourne sans frottement une roue à aubes 3 dont le moyeu 4 est emmanché sur un arbre 5 excentré et mis en rotation par un moteur 6. Cette eau, mise en mouvement par la roue à aubes 3, est projetée contre le corps 2 et forme une sorte d'anneau 7 qui détermine un alvéole 8 avec le moyeu 4.

Les aubes en rotation se déplacent dans cet alvéole 8 en délimitant des espaces de volume variable, espaces dont le volume augmente dans la zone A (zone de droite) et diminue dans la zone B (zone de gauche).

Le gaz ou l'air à véhiculer est de ce fait aspiré par un conduit d'aspiration 9 qui débouche dans une chambre d'aspiration 10 (zone claire sur la figure 1) communiquant avec la zone A, et refoulé par un conduit de refoulement 11 qui débouche dans une chambre de refoulement 10a (zone sombre sur la figure 1) communiquant avec la zone B. A chaque rotation de la roue à aubes 3, il ya a ainsi une aspiration suivie d'un refoulement, ce qui permet d'aspirer en continu sous pression réduite une certaine quantité de gaz ou d'air et de le refouler en continu à une pression supérieure.

Comme le montre la figure 2, l'arbre 5 se prolonge et traverse les chambres l'aspiration et de refoulement 10, 10a et porte à son extrémité la turbine 12 d'une pompe centrifuge 13 solidaire de la pompe à anneau liquide 1.

Le conduit de refoulement 11 de cette dernière est raccordé à l'aspiration d'un éjecteur à jet d'eau 14 muni d'un conduit 15 d'amenée en eau motrice terminé par une tuyère 15a et relié par une vanne 16 au conduit de refoulement 17 de la pompe centrifuge 13. Cette tuyère 15a débouche, de manière connue en soi, dans la partie convergente d'un convergent-divergent 15b dont la partie divergente ce prolonge par un conduit de refoulement 18 aboutissant au-dessus du compartiment 19 constituant l'un des deux compartiments 19, 20 d'un bac 21. Les deux compartiments 19, 20 sont séparés par une cloison verticale 22 dont l'extrémité supérieure se trouve à hauteur de l'axe de la pompe 1. Le compartiment 20 est alimenté en eau de refrigération par un conduit 23 pourvu d'une vanne de réglage de débit 24, le trop-plein de ce compartiment 20 s'écoulant par surverse dans le compartiment 19 où l'eau est maintenue à un niveau inférieur à celui dans le compartiment 20, par un dispositif de trop-plein 25 prévu sur la paroi latérale du bac 21.

Le compartiment 20 est pourvu à sa base d'un conduit 26 muni d'une vanne de réglage de débit 27, en relation avec le corps de la pompe à anneau liquide 1. Par ailleurs, le conduit d'aspiration 28 de la pompe centrifuge 13 plonge dans l'eau du compartiment 19.

Enfin, la pompe centrifuge 13 est reliée par un conduit 30 au conduit d'aspiration 9, une vanne 29 étant disposée sur ce conduit 30; la vanne 29 s'ouvre, de préférence automatiquement, quand le vide créé dans le conduit 9 atteint un certain seuil, ce seuil étant choisi pour limiter la puissance absorbée par l'installation lors de la montée en vide et correspondant au vide pouvant être obtenu avec un rendement optimum par la seule mise en oeuvre de la pompe à anneau liquide.

Au démarrage de l'installation, la pompe centrifuge 13 est généralement désamorcée; il n'y a donc pas de liquide refoulé dans le conduit 17 et l'éjecteur à jet de liquide 14 est inopérant. Par conséquent, lorsque le moteur 6 est mis en route, la montée en vide ne se produit que dans la pompe à vide à anneau liquide 1. Si au démarrage de l'installation, la pompe centrifuge 13 est déjà amorcée, on obtiendra le même résultat en fermant totalement la vanne 16. Lorsque le vide créé à l'aspiration 9 de la pompe à anneau liquide 1 atteint le seuil prédéterminé, ou ouvre la vanne 29, ce qui a pour effet de provoquer l'amorçage de la pompe centrifuge 13 et donc d'amener en fonctionnement l'éjecteur à jet de liquide 14. Dans le cas où la pompe centrifuge 13 est déjà amorcée mais où la vanne 16 est fermée, l'èjecteur à jet de liquide 14 sera amené en fonctionnement par simple ouverture de cette vanne 16. Ensuite, la montée en vide se poursuit jusqu'à atteindre le vide finalement désiré.

En fonctionnement normal, le gaz (air), par exemple à 8,333.10³ Pa, aspiré par le conduit 9 est refoulé par le conduit 11 (par exemple à 28,867.10³ Pa) puis aspiré, en même temps que la fraction entraînée de l'eau de réfrigération de la pompe à anneau liquide, par l'éjecteur à jet d'eau 14 fonctionnant grâce à l'eau sous pression issue du conduit de refoulement 17 de la pompe centrifuge 13. Le mélange gaz (air)-eau issu de l'éjecteur 14 est ensuite refoulé par le conduit 18 jusque dans le compartiment 19 (à la pression atmosphérique) où il y a séparation de l'air (gaz) et de l'eau. Cette dernière, mélangée à l'eau de réfrigération provenant du compartiment 20 et éventuellement d'un conduit d'appoint en eau de réfrigération (non représenté), est ensuite aspirée par le conduit d'aspiration 28 de la pompe centrifuge 13.

Il est à noter par ailleurs que le débit d'eau de réfrigération circulant dans le conduit 26 est réglé par la vanne 27 de manière à économiser l'eau de refrigération d'une part, et/ou à minimiser la puissance absorbée par la pompe à anneau liquide d'autre part.

L'ajustement du vide désiré ou la régulation de la puissance absorbée en fonction de la capacité volumétrique de l'ensemble peut être réalisée de manière très simple à l'aide de la vanne 16 manuelle ou automatique ou bien encore par variation, manuelle ou automatique, du diamètre de la tuyère 15a de l'éjecteur à jet d'eau 14.

Il est à noter que le conduit 30 possède un diamètre très faible de manière à ce que, une fois l'amorçage de la pompe centrifuge 13 réalisé, il ne s'échappe par ce conduit qu'une quantité d'eau suffisamment faible pour ne pas perturber le fonctionnement de l'installation et notamment de la pompe à anneau liquide.

Il est à remarquer enfin qu'il est possible de modifier l'installation qui vient d'être décrite, sans aucunement en affecter les performances, en supprimant le compartiment 20, en reliant le conduit 26 au réseau de distribution d'eau et en disposant une vanne sur cette conduit 26, vanne qui se ferme automatiquement quand la pompe à anneau liquide 1 s'arrête et s'ouvre, toujours automatiquement, quand la pompe à anneau liquide 1 se remet en marche. En plus, ou à la place de cette vanne, on peut prévoir à la base de la pompe à anneau liquide, un conduit d'évacuation du liquide de réfrigération, conduit qui porte une vanne dont l'ouverture se fait automatiquement quand ladite pompe s'arrête et qui se ferme, toujours automatiquement, quand cette pompe se remet en marche.

l'invention de la figure 3 se distingue de celle de la figure 2(a) en ce que la pompe à vide à anneau liquide 1 est montée sur double palier à billes 31, 32 et est entraînée en rotation par un moteur 6 accouplé par un manchon d'accouplement 33 à l'une des extrémités de l'arbre 5 de la pompe à anneau liquide 1, l'autre extrémité de l'arbre 5 étant raccordée par un prolongateur 34 à un multiplicateur ou un variateur de vitesse 35 qui permet d'augmenter ou de diminuer la vitesse de rotation de la pompe centrifuge 13 par rapport à celle de la pompe à anneau liquide 1 et partant, ajuster aisément la pression de l'eau motrice de l'éjecteur 14 et par suite atteindre le meilleur rendement, ce multiplicateur ou variateur 35 étant pour sa part raccordé à l'arbre 36 de la pompe centrifuge 13, (b) en ce que le bac 21 est remplacé par un bac unique 37 raccordé par sa paroi latérale au conduit d'aspiration 28 de la pompe centrifuge 13 et pourvu d'un trop-plein 38, celui-ci étant situé à un niveau supérieur à celui où le εonduit d aspiration 28 se raccorde sur la paroi latérale du bac (37), (c) en ce que le conduit 26 au lieu d'être connecté à la base du bac 37 est relié à un réseau extérieur de distribution d'eau de réfrigération sous pression (non représenté), (d) en ce que le conduit de refoulement 17 de la pompe centrifuge 13 porte, en amont de la vanne 16, une dérivation 39 sur laquelle est disposé un diaphragme 40 permettant dans cette dérivation 39, une faible circulation d'eau qui se déverse dans le bac 37, (e) en ce que le conduit 15 d'amenée en eau motrice se termine par au moins deux tuyères 41 débouchant dans le convergent-divergent 15b, chacune de ces tuyères 41 portant une vanne de sectionnement 42, l'ouverture ou la fermeture de tout ou partie de ces vannes 42 permettant de faire varier le nombre des tuyères opérationnelles et partant, la capacité extractive de l'éjecteur 14 sans baisse de rendement, et (f) en ce qu'une vanne à ouverture ou fermeture instantanée, de préférence automatique 43, est disposée sur le conduit de refoulement 11 de la pompe 1, un clapet anti-retour 44 est disposé sur une dérivation 45 débouchant sur l'air libre et raccordée sur le conduit 11 en amont de la vanne 43 et un clapet anti-retour 46 est disposé sur une tuyauterie 47 partant du conduit d'aspiration 9 et la pompe 1 et rejoignant le conduit 11 en aval de la vanne 43, le clapet 44 étant conçu pour ne permettre la circulation des fluides que dans le sens allant du conduit 11 vers l'air libre, et le clapet 46 étant conçu de manière à ne permettre la circulation des fluides que dans le sens allant du conduit 9 vers le conduit 11.

Au début de la montée en vide, la pompe centrifuge "13 étant amorcée et donc opérationnelle, on ferme la vanne 43, ouvre la vanne 27 pour alimenter suffisamment Ia pompe 1 en liquide de réfrigération, ouvre la vanne 16 et au moins l'une des vannes de sectionnement 42 et met le moteur 6 en route. De par le jeu des pressions qui règnent au niveau des différents points de l'installation, le clapets 44 et 46 s'ouvrent couplant ainsi en parallèle la pompe 1 et l'éjecteur 14, ce qui permet une montée en vide plus rapide que celle obtenue dans l'installation de la figure 2. Quand le vide créé atteint le seuil prédéterminé choisi (point d'accrochage de l'éjecteur 14), ou ouvre la vanne 43 (ou elle s'ouvre automatiquement si elle a été conçue pour s'ouvrir quand ce vide prédéterminé est atteint) et il en résulte la fermeture immédiate des clapets 44 et 46 et le couplage instantané en série de la pompe 1 et de l'éjecteur 14, après quoi la montée en vide se poursuit jusqu'à obtention du vide final recherché. Bien entendu, l'ouverture des vannes 16 et 42 sera réglée afin de consommer le minimum de puissance nécessaire.

## Revendications

1. Installation permettant l'obtention rapide d'un vide profond dans une enceinte, comprenant une première unité pour faire le vide constituée par une pompe à vide à anneau liquide (1) dont l'aspiration (9) est en communication avec l'enceinte, une deuxième unité pour faire le vide dont le refoulement (18) est en communication avec l'atmosphère et l'aspiration (11) est reliée au refoulement de ladite première unité et des moyens permettant instantanément à la deuxième unité de coopérer en série avec la première unité quand un vide intermédiaire prédéterminé a été établi dans l'enceinte par la première unité, et empêchant instantanément la deuxième unité de coopérer en série avec la première unité quand la pression dans l'enceinte est supérieure audit vide intermédiaire prédéterminé, caractérisée en ce que la deuxième unité est constituée par un éjecteur à jet de liquide (14) dont l'arrivée (15) en liquide moteur est reliée au conduit de refoulement (17) d'une pompe centrifuge (13) alimentée en ce liquide.

2. Installation selon la revendication 1, caractérisée en ce que lesdits moyens comprennent un dispositif de réglage du débit, tel une vanne (16), prévu sur l'arrivée (15) en liquide moteur de l'éjecteur à jet de liquide (14) ou sur le conduit de refoulement (17) de la pompe centrifuge (13).

3. Installation selon la revendication 1 ou 2, caractérisée en ce que lesdits moyens comprennent un dispositif (29, 30) assurant la mise en relation, de préférence automatique, de la pompe centrifuge (13) avec le vide crée par la pompe à vide à anneau liquide (1) quand ce vide atteint une valeur prédéterminée.

4. Installation permettant l'obtention rapide d'un vide profond dans une enceinte, comprenant une première unité pour faire le vide constituée par une pompe à vide à anneau liquide (1) dont l'aspiration (9) est en communication avec l'enceinte, une deuxième unité pour faire le vide dont le refoulement (18) est en communication avec l'atmosphère et l'aspiration (11) est reliée au refoulement de ladite première unité et des premiers moyens permettant instantément à la deuxième unité de coopérer en série avec la première unité quand un vide intermédiaire prédéterminé a été établi dans l'enceinte et empêchant instantanément la deuxième unité de coopérer en série avec la première unité quand la pression dans l'enceinte est supérieure audit vide intermédiaire prédéterminé, caractérisée en ce que la deuxième unité est constituée par un éjecteur à jet de liquide (14) dont l'arrivée (15) en liquide moteur est reliée au conduit de refoulement (17) d'une pompe centrifuge (13) alimentée en ce liquide, et en ce qu'elle comporte en outre des second moyens qui amènent instantanément la deuxième unité à coopérer en parallèle avec la première unité quand la pression dans l'enceinte est supérieure audit vide intermédiaire déterminé.

5. Installation selon la revendication 4, caractérisée en ce que lesdits premiers et seconds moyens comprennent une vanne (43) à ouverture ou fermeture instantanée, de préférence automatique, disposée sur le conduit (11) reliant le refoulement de la première unité (1) à l'aspiration de la deuxième unité (14), un premier clapet anti-retour (44) disposé sur une dérivation (45) débouchant sur l'air libre et raccordée sur ladite conduite (11) en amont de la vanne (43) et un deuxième clapet anti-retour (46) disposé sur une tuyauterie (47) partant de l'aspiration (9) de la première unité (1) et rejoignant l'aspiration de la deuxième unité (14) en aval de la vanne (43), le premier clapet (44) ne permettant la circulation des fluides que dans le sens allant de la première unité vers l'air libre, le deuxième clapet (46) ne permettant la circulation des fluides que dans le sens allant de l'aspiration de la première unité vers l'aspiration de la deuxième unité.

6. Installation selon l'une des revendications précédentes, caractérisée en ce que l'éjecteur à jet de liquide (14) est du type à mono-tuyère (15a) ou du type à multi-tuyères (41).

7. Installation selon la revendication 6, caractérisé en ce que l'éjecteur à jet de liquide (14) comporte des moyens de réglage du diamètre de la ou des tuyères (15a, 41).

8. Installation selon la revendication 6 ou 7, caractérisée en ce que l'éjecteur à jet de liquide (14) du type à multi-tuyères comporte des moyens (42) assurant la diminution du nombre de tuyères (41).

9. Installation selon l'une des revendications précédentes, caractérisée en ce que la pompe centrifuge (13) est entraînée sur la même ligne d'arbre que celle de la pompe à anneau liquide (1).

10. Installation selon la revendication 9, caractérisée en ce que la pompe centrifuge (13) est entraînée par le même arbre (5) que celui de la pompe à anneau liquide (1).

11. Installation selon la revendication 9, caractérisée en ce que la pompe centrifuge (13) est monté en bout de l'arbre (5) de la pompe à anneau liquide (1), directement ou par l'intermédiaire d'un multiplicateur ou variateur de vitesse (35).

12. Installation selon l'une des revendications précédentes, caractérisée en ce que l'intérieur de la pompe à anneau liquide (1) est en relation avec une canalisation d'alimentation (26) en liquide de réfrigération.

13. Installation selon la revendication 12, caractérisée en ce que le refoulement (11) de la pompe à anneau liquide (1) est relié directement à l'aspiration de l'éjecteur à jet de liquide (14).

14. Installation selon des revendications précédentes, caractérisée en ce que le conduit de refoulement (18) de l'éjecteur à jet de liquide (14) débouche dans un séparateur liquide-gaz (21) comportant des moyens reliés au conduit d'aspiration (28) de la pompe centrifuge (13), assurant le retour de tout ou partie du liquide recueilli dans ce séparateur (21), vers ladite pompe centrifuge (13).

15. Installation selon la revendication 14, caractérisée en ce que le séparateur liquide-gaz (21) est constitué par un bac à deux compartiments, l'un (20) alimenté en liquide de réfrigération et relié à la canalisation d'alimentation (26), le débit du liquide de réfrigération alimentant le compartiment (20) étant supérieur au débit du liquide de réfrigération dans la canalisation (26), l'autre (19) recevant d'une part, le mélange liquide-gaz issu de l'éjecteur à jet de liquide (14) et d'autre part, par surverse le trop-plein de l'autre compartiment (20).

16. Installation selon l'une des revendications 14 et 15, caractérisée en ce que le canalisation d'alimentation (26) est en relation avec une source continue de liquide de réfrigération.

17. Installation selon la revendication 16, caractérisée en ce que le refoulement (17) de la pompe centrifuge (13) porte, en amont du dispositif de réglage du débit (16), une dérivation constituée par un conduit (39) pourvu d'un diaphragme (40) assurant le passage d'un très faible débit de liquide dans ce conduit.

## Patentansprüche

1. Einrichtung zum schnellen Erreichen eines Hochvakuums in einem Raum, bestehend aus einer ersten Vakuum-Erzeugungseinheit, gebildet durch eine Flüssigkeitsring-Vakuumpumpe (1), deren Ansaugung (9) in Verbindung mit dem Raum steht, aus einer zweiten Vakuum-Erzeugungseinheit, deren Ausgang (18) in Verbindung mit der Atmosphäre steht und deren Ansaugung (11) mit dem Ausgang der gesagten ersten Einheit verbunden ist, und aus den Mitteln, die der zweiten Einheit augenblicklich ermöglichen, in Serie mit der ersten Einheit zu arbeiten, wenn ein Zwischenvakuum durch die erste Einheit im Raum erzeugt wurde, und die die zweite Einheit augenblicklich daran hindern, mit der ersten Einheit zu arbeiten, wenn der Druck im Raum größer ist als der vorgegebene Zwischen-Vakuum, dadurch gekennzeichnet, daß die zweite Einheit aus einem Flüssigkeitsstrahl-Ejektor (1) besteht, dessen Antriebsflüssigkeit-Zulauf mit der Ausgangsleitung (17) einer mit dieser Flüssigkeit gespeisten Zentrifugal-Pumpe verbunden ist.

2. Einrichtung entsprechend Anspruch 1, dadurch gekennzeichnet, daß die besagten Mittel sowohl eine Fördermengen-Reguliereinrichtung beinhalten, sowie ein am Antriebsflüssigkeitszulauf (15) des Flüssigkeits-Ejektors (14) oder an der Auslaufleitung (17) der Zentrifugalpumpe (13) vorgesehenes Ventil (16).

3. Einrichtung entsprechend Anspruch 1 oder 2, dadurch gekennzeichnet, daß die besagten Mittel eine Vorrichtung (29, 30) beinhalten, welche die Verbindung der Zentrifugalpumpe (13) mit dem durch die Flüssigkeitsring-Vakuumpumpe erzeugten Vakuum vorzugsweise automatisch sichert, wenn das Vakuum einen vorgegebenen Wert erreicht.

4. Einrichtung zur schnellen Erzeugung eines Hochvakuums in einem Raum, bestehend aus einer ersten Vakuumerzeugungs-Einheit, gebildet durch eine Flüssigkeitsring-Vakuumpumpe (1), deren Ansaugung (9) in Verbindung mit dem Raum steht, aus einer zweiten Vakuumerzeugungs-Einheit, deren Ausgang (18) mit der Atmosphäre in Verbindung steht, und deren Ansaugung (11) mit dem Ausgang der gesagten ersten Einheit verbunden ist und aus den ersten Mitteln, die der zweiten Einheit, wenn ein vorgesehener Zwischenvakuum im Raum erreicht ist, ausgenblicklich ermöglichen, mit der ersten Einheit in Serie zu arbeiten, und die die zweite Einheit, wenn der Druck im Raum größer ist als der gesagte vorgegebene Zwischenvakuum, augenblicklich daran hindern, mit der ersten Einheit in Serie zu arbeiten, dadurch gekennzeichnet, daß die zweite Einheit aus einem Flüssigkeitsstrahl-Ejektor besteht, dessen Antriebsflüssigkeits-Eingang (15) mit dem Ausgang (17) einer Zentrifugalpumpe verbunden ist, und daß sie außerdem zweite Mittel enthält, die die zweite Einheit dazu bringen, parallel mit der ersten Einheit zu arbeiten, wenn der Druck im Raum höher ist, als der gesagte vorgegebene Zwischenvakuum.

5. Einrichtung nach Anspruch 4, dadurch gekennzeichnet, daß die ersten und zweiten Mittel ein schnell öffnendes oder schließendes, vorzugsweise automatisches, in der Leitung (11) zwischen dem Ausgang der ersten Einheit (1) und der Ansaugung der zweiten Einheit angeordnetes Ventil (43) ist, und ferner bestehen aus einer an die freie Luft mündenden und oberhalb des Ventils (43) angebrachten ersten Schnellschlußklappe (44), die an die besagte Leitung (11) über eine Abzweigung (45) ansetzt, und aus einer in der von der Ansaugung (9) der ersten Einheit (1) ausgehenden und nach dem Ventil (43) zur Ansaugung der zweiten Einheit (14) angebrachten, zweiten Schnellschlußklappe (46), wobei die erste Klappe (44) den Umlauf der Flüssigkeiten nur in der Richtung von der ersten Einheit zur freien Luft und die zweite Klappe (46) den Umlauf der Flüssigkeiten nur in der Richtung von der Ansaugung der ersten Einheit zur Ansaugung der zweiten Einheit ermöglicht.

6. Einrichtung nach einem der vorhergehenden Ansprüch, dadurch gekennzeichnet, daß der Flüssigkeitstrahl-Ejektor (14) von Eindüsen-Typ (15a) oder vom Mehrdüsen-Typ (41) ist.

7. Einrichtung nach Anspruch 7, dadurch gekennzeichnet, daß der Flüssigkeitsstrahl-Ejektor (14) Mittel zur Einstellung des Durchmessers der Düsen (15a, 41) enthält.

8. Einrichtung nach Anspruch 6 oder 7, dadurch gekennzeichnet, daß der Flüssigkeitsstrahl-Ejektor (14) vom Mehrdüsen-Typ Mittel (42) zur Verringerung der Stückzahl der Düsen (41) enthält.

9. Einrichtung nach einem der vorhergehenden Ansprüche, dadurch gekennzeichnet, daß die Zentrifugalpumpe (13) durch den gleichen Wellenstrang wie den der Flüssigkeitsring-Vakuumpumpe (1) angetrieben wird.

10. Einrichtung nach Anspruch 9, dadurch gekennzeichnet, daß die Zentrifugalpumpe (13) durch die gleiche Welle (5), wie die der Flüssigkeitsring-Vakuumpumpe angetrieben wird.

11. Einrichtung nach Anspruch 9, dadurch gekennzeichnet, daß die Zentrifugalpumpe (13) direkt oder über einen Hochtrieb oder einen Drehzahlwandler am Ende der Welle (5) der Flüssigkeitsring-Vakuumpumpe (1) angebracht ist.

12. Einrichtung nach einem der vorhergehenden Ansprüche, dadurch gekennzeichnet, daß der Innenraum der Flüssigkeitsring-Vakuumpumpe (1) mit einer Kühlflüssigkeit-Speiseleitung (26) verbunden ist.

13. Einrichtung nach Anspruch 12, dadurch gekennzeichnet, daß der Ausgang (11) der Flüssigkeitsring-Vakuumpumpe (1) mit der Ansaugung des Flüssigkeitsstrahl-Ejektors (14) direkt verbunden ist.

14. Einrichtung nach einem der vorhergehenden Ansprüche, dadurch gekennzeichnet, daß die Ausgangsleitung (18) des Flüssigkeitstrahl-Ejektors (14) in einen Flüssigkeit-Gas-Separator (21) mündet, der mit der Ansaugleitung (28) der Zentrifugalpumpe (13) verbundene Mittel beinhaltet, die den Rückfluß der ganzen oder eines Teils der in diesem Separator (21) ausgeschiedenen Flüssigkeit zur Zentrifugalpumpe sichern.

15. Einrichtung nach Anspruch 14, dadurch gekennzeichnet, daß der Flüssigkeits-Gas-Separator (21) aus einem Behälter mit zwei Abteilungen besteht, wobei die eine (20) durch Kühlflüssigkeit gespeist und mit der Speiseleitung (26) verbunden ist und wobei die Durchflußmenge der die Abteilung (20) speisenden Kühlflüssigkeit größer ist als die Durchflußmenge der Kühlflüssigkeit in der Leitung (26), wobei die andere (19) einerseits die Mischung Flüssigkeits-Gas aus dem Flüssigkeitsstrahl-Ejektor und andererseits durch Überlauf die Mehrmenge der anderen Abteilung (20) aufnimmt.

16. Einrichtung nach einem der Ansprüche 14 und 15, dadurch gekennzeichnet, daß die Speiseleitung (26) mit einer dauernden Kühlflüssigkeitsquelle verbunden ist.

17. Einrichtung nach Anspruch 16, dadurch gekennzeichnet, daß der Ausgang (17) der Zentrifugalpumpe (13) oberhalb der Vorrichtung (16) zur Durchflußmengen-Regulierung eine Abzweigung aufweist, in der eine, einen geringen Durchfluß in dieser Leitung ermöglichende Blende (40) angeordnet ist.

## Claims

1. Installation for rapidly obtaining a deep vacuum in an enclosure, comprising a first vacuum providing unit formed by a liquid ring vacuum pump (1) whose section side (9) is in communication with the enclosure, a second vacuum providing unit whose discharge side (18) is in communication with the atmosphere and whose suction side (11) is in communication with the discharge side of said first unit, and means for instantaneously enabling the second unit to cooperate in series with the first unit when a predetermined intermediate vacuum has been established by the first unit in the enclosure and for instantaneously preventing the second unit to cooperate in series with the first unit when the pressure in said enclosure is higher than said predetermined intermediate vacuum, characterized in that the second unit is formed by a liquid jet ejector (14) whose drive liquid input (15) is in communication with the delivery side duct (17) of a centrifugal pump (13) supplied with this liquid.

2. The installation according to claim 1, characterized in that said means comprise a flow-rate regulation device, such as a valve (16), provided in the drive liquid input (15) of the liquid jet ejector (14) or in the delivery side duct (17) of the centrifugal pump (13).

3. The installation according to claim 1 or 2, characterized in that said means comprise a device (29, 30) for putting the centrifugal pump (13), preferably automatically, in relationship with the vacuum created by the liquid ring vacuum pump (1) when this vacuum reaches a predetermined value.

4. Installation for rapidly obtaining a deep vacuum in an enclosure, comprising a first vacuum providing unit formed by a liquid ring vacuum pump (1) whose section side (9) is in communication with the enclosure, a second vacuum providing unit whose discharge side (18) is in communication with the atmosphere and whose suction side (11) is in communication with the discharge side of said first unit, and first means for instantaneously enabling the second unit to cooperate in series with the first unit when a predetermined intermediate vacuum has been established in the enclosure and for instantaneously preventing the second unit to cooperate in series with the first unit when the pressure in said enclosure is higher than said predetermined intermediate vacuum, characterized in that the second unit is formed by a liquid jet ejector (14) whose drive liquid input (15) is in communication with delivery side duct (17) of a centrifugal pump (13) supplied with this liquid, and in that it further comprises second means for instantaneously causing the second unit to cooperate in parallel with the first unit when the pressure in the enclosure is higher than said predetermined intermediate vacuum.

5. Installation according to claim 4, characterized in that said first and second means comprise an instantaneous opening or closing shut-off valve (43), preferably automatic, disposed in the duct (11) connecting the delivery side of the first unit (1) to the suction side of the second unit (14), a first non-return valve (44) disposed in a by-pass (45) opening into the free air and connected to said duct (11) upstream of said shut-off valve (43) and a second non-return valve (46) disposed in a pipe (47) extending from the suction side (9) of the first unit (1) and joining the suction side of the second unit (14) downstream of said shut-off valve (43), the first non-return valve (44) only allowing fluids to flow in the direction from the first unit to the free air, the second non-return valve (46) only allowing fluids to flow in the direction from the suction side of the first unit to the suction side of the second unit.

6. The installation according to any one of the preceding claims, characterized in that the liquid jet ejector (14) is of the single nozzle type (15a) or of the multi-nozzle type (41).

7. The installation according to claim 6, characterized in that the liquid jet ejector (14) comprises means for adjusting the diameter of the nozzle(s) (15a, 41).

8. The installation according to claim 6 or 7, characterized in that the liquid jet ejector (14) of the multi-nozzle type comprises means (42) for reducing the number of nozzles (41).

9. The installation according to any one of the preceding claims, characterized in that the centrifugal pump (13) is driven on the same shaft line as that of the liquid ring pump (1).

10. The installation according to claim 9, characterized in that the centrifugal pump (13) is driven by the same shaft (5) as the liquid ring pump (1).

11. The installation according to claim 9, characterized in that the centrifugal pump (13) is mounted on the end of the shaft (5) of the liquid ring pump (1), directly or through a step-up gear or speed variator (35).

12. The installation according to any one of the preceding claims, characterized in that the inside of the liquid ring pump (1) is in relationship with a cooling liquid supply pipe (26).

13. The installation according to claim 12, characterized in that the delivery side (11) of the liquid ring pump (1) is connected directly to the suction side of the liquid jet ejector (14).

14. The installation according to any one of the preceding claims, characterized in that the delivery side duct (18) of the liquid jet ejector (14) opens into a liquid-gas separator (21) comprising means connected to the suction side duct (28) of the centrifugal pump (13) for returning all or part of the liquid collected in this separator (21) to said centrifugal pump (13).

15. The installation according to claim 14, characterized in that the liquid-gas separator (21) is formed by a tank with two compartments, one (20) supplied with cooling liquid and connected to said supply pipe (26), the flow rate of the cooling liquid supplying said compartment (20) being greater than the flow rate of cooling liquid in said pipe (26), the other (19) receiving, on the one hand, the liquid-gas mixture from the liquid jet ejector (14), and on the other hand, the overflow from the other compartment (20).

16. The installation according to claims 14 and 15, characterized in that said supply pipe (26) is in relationship with a continuous cooling liquid source.

17. The installation according to claim (16), characterized in that the delivery side (17) of the centrifugal pump (13) carries, upstream of the flow rate regulating device (16), a by-pass formed by a duct (39) having a diaphragm (40) for allowing a very small amount of liquid to flow in this duct.
